# EUROPÄISCHE PATENTSCHRIFT

(11) **EP 0 194 439 B1**
(45) Veröffentlichungstag und Bekanntmachung des Hinweises auf die Patenterteilung: **30.01.1991**
(21) Anmeldenummer: 86101316.7
(22) Anmeldetag: 01.02.1986
(51) Int. Cl.: H01R 9/26

(54) **Reihenklemmenblock**
Serial clip terminal block
Bloc de bornes de connexion en série

(30) Priorität: 13.03.1985 DE 3508972
(43) Veröffentlichungstag der Anmeldung: 17.09.1986
(73) Patentinhaber: C.A. Weidmüller GmbH & Co., D-32760 Detmold (DE)
(72) Erfinder: Haller, Bernd, D-4930 Detmold (DE)
(74) Vertreter: Loesenbeck, Karl-Otto, Dipl.-Ing.

(56) Entgegenhaltungen:
- DE-B- 1 173 159
- DE-C- 850 310
- DE-U- 1 720 543
- US-A- 3 963 296

## Beschreibung

Die Erfindung bezieht sich einmal auf einen Reihenklemmenblock mit mehreren nebeneinander angeordneten, auf eine Tragschiene aufrastbaren Reihenklemmen und die jeweiligen Enden des Reihenklemmenblockes begrenzenden, an der Tragschiene befestigbaren Endwinkeln, wobei die Reihenklemmen jeweils eine seitlich offene, außerhalb des von der Tragschiene umschlossenen Bereiches angeordnete Ausnehmung aufweisen und in den Ausnehmungen ein längs der Tragschiene angeordneter und mittels der Endwinkel festlegbarer Sicherungsstift angeordnet ist. Ein derartiger Reihenklemmenblock ist aus der DE-B-1 173 159 bekannt. Dort sind jedoch die seitlich offenen Ausnehmungen in den Reihenklemmen in die Tragschiene nach unten übergreifenden Schenkeln innenseitig, d. h. sich zur Tragschiene hin öffnend, vorgesehen und in den Endwinkeln befinden sich Durchgangsbohrungen, durch die der Sicherungsstift gesteckt wird. Da nach der Montage einer derartigen Anordnung in einem Schaltschrank oder dergleichen der Sicherungsstift im Hinblick auf die dann gegebene seitliche Begrenzungswand nicht mehr seitlich herausgezogen werden kann, erfordert ein Lösen oder Auswechseln einzelner Reihenklemmen, daß der Reihenklemmenblock samt Tragschiene insgesamt wieder aus dem Schaltschrank ausgebaut wird.

Die US-A-3 963 296 zeigt ferner einen Reihenklemmenblock, bei dem dei Reihenklemmen jedoch nur von der Stirnseite her auf die Tragschiene aufschiebbar sind und von vornherein nicht seitlich davon ab- bzw. aufgerastet werden können. Bei der Verdrahtung mittels elektrischer Leiter haben die elektrischen Leiter Steckköpfe, die jeweils in einer oberen und unteren Ebene in die Schmalseiten der Reihenklemmen des Blokkes eingesteckt werden. Um die Lage der eingesteckten Steckköpfe zu sichern, ist dort ein U-förmiger Haltebügel vorgesehen, der sich vor den Reihenklemmen parallel zur Tragschiene erstreckt, auf die Steckköpfe einwirkt und in auf der Tragschiene mit angeordneten Endwinkeln, von deren Schmalaußenseiten her zugänglich, lösbar verrastet ist. Der Haltebügel kann trotzdem nach der Montage nur in einer Richtung parallel zur Längserstreckung der Tragschiene fortgenommen werden, da die ihn umgebenden Leiter der Verdrahtung eine andere Entnahmerichtung nicht ermöglichen. Ein Sicherungsstift zur Sicherung der Reihenklemmen auf der Tragschiene ist nicht vorgesehen.

Es ist schließlich bei gattungsgemäß abweichenden Reihenklemmenblocks mit auf eine Tragschiene aufrastbaren Reihenklemmen, die nicht mit einem Sicherungsstift gesichert sind, bekannt (DE-U-1 720 543), die Reihenklemmen mit einer Abdeckhaube abzudecken.

Der vorliegenden Erfindung liegt die Aufgabe zugrunde, einen Reihenklemmenblock, gegebenenfalls einen solchen mit einer Abdeckhaube, zu schaffen, der ein einfaches Auswechseln einer Reihenklemme ohne das Erfordernis der Demontage der Tragschiene insgesamt ermöglicht.

Die erfindungsgemäße Lösung besteht bei einem Reihenklemmenblock der eingangs genannten Art ohne Abdeckhaube darin, daß sich die Ausnehmungen der aufgerasteten Reihenklemmen zur Aufnahme des Sicherungsstiftes zu deren schmalen Außenseiten hin öffnen und der Sicherungsstift an den Endwinkeln von jeweils einer ihrer schmalen Außenseiten her zugänglich lösbar befestigt ist.

Somit kann nach Lösen der Verriegelung oder Befestigung an den Endwinkeln der Sicherungsstift insgesamt von außen her in einfacher Weise parallel zu sich selbst und zur Tragschiene aus den Endwinkeln und der Anreihung der Reihenklemmen herausgenommen werden. In dieser Bewegungsrichtung steht immer ausreichend Platz zur Verfügung. Der Sicherungsstift kann im Schaltschrank dann einfach neben den Reihenklemmenblock bzw. die Tragschiene gelegt werden und die Reihenklemmen können einzeln ausgewechselt werden. Mit einer entsprechend gegenläufigen Bewegung wird der Sicherungsstift dann wieder montiert. Ein Lösen von Leitern an den nicht vom Wechsel betroffenen Reihenklemmen entfällt.

Bei einem Reihenklerrimenblock gemäß Anspruch 2 mit einer Abdeckhaube besteht die erfindungsgemäße Lösung darin, daß die Reihenklemmen mit einer Abdeckhaube versehen sind, daß der Sicherungsstift in einer in einem der Schenkel der Abdeckhaube durchgehend verlaufenden, zur Außenseite hin offenen Sicke eingelegt ist und daß der Sicherungsstift an den Endwinkeln von jeweils einer ihrer schmalen Außenseiten her zugänglich lösbar befestigt ist.

Auch bei dieser Ausgestaltung können Montage und Demontage des Sicherungsstiftes in der vorstehend beschriebenen Weise in einer Bewegung parallel zu sich selbst und zur Tragschiene erfolgen, so daß die gleichen Vorteile gegeben sind und darüber hinaus in vorteilhafter Weise hier die Abdeckhaube in das Sicherungssystem insgesamt noch einbezogen ist. Sie hat somit neben ihrer Abdeckfunction noch Sicherungsfunktion. Zur Festlegung der Abdechkaube sind bei dieser Ausgestaltung auch die sonst üblichen Halteplatten nicht mehr nötig, da die Abdeckhaube jetzt durch den Sicherungsstift und die Endwinkel gehalten wird.

Weitere bevorzugte Ausgestaltungen sind in den Unteransprüchen 3 und 4 gekennzeichnet.

Ausführungsbeispiele des Erfindungsgegenstandes werden nachstehend anhand der beigefügten Zeichnung beschrieben. Es zeigen
Figur 1 einen Reihenklemmenblock gemäß der Erfindung in perspektivischer Darstellung,
Figur 2 einen weiteren Reihenklemmenblock gemäß der Erfindung, mit Abdeckhaube, in perspektivischer Darstellung.

Der Reihenklemmenblock wird durch mehrere nebeneinander liegende Reihenklemmen 1 gebildet, die auf eine etwa C-förmige Tragschiene 3 aufgerastet sind. Die beiden Enden des Reihenklemmenblockes werden durch Endwinkel 2 begrenzt, die an der Tragschiene 3 befestigt sind.

Die in der Ausführungsform nach Figur 1 gezeigten Reihenklemmen 1 einschließlich der Endwinkel 2 weisen außenseitig, d.h. von der Schmalaußenseite der angereihten Reihenklemmen 1 und der Endwinkel 2 her zugängliche, zur Außenseite hin offene Ausnehmungen 6 auf, die auf der linken und der rechten Außenseite vorgesehen sind und gemeinsam in der Anreihung eine zur Tragschiene 3 parallele Ausnehmung bilden, die außerhalb des von der Tragschiene 3 umschlossenen Bereiches liegt und in die ein Sicherungsstift 4 von außen her eingelegt werden kann. Ausgehend von der äußeren Oberkante der Ausnehmung 6 in den Endwinkeln 2 erstreckt sich in jedem Endwinkel eine taschenförmige Ausbuchtung 7, in die ein Rasthebel 9 eingesetzt werden kann, mit dem der eingelegte Sicherungsstift 4 in den Endwinkeln 2 festgelegt werden kann.

In Figur 1 ist die Stellung des Rasthebels 9 an dem einen Endwinkel vor dem Einlegen und am anderen Endwinkel nach seinem Einlegen gezeigt. Die Betätigung kann von Hand, insbesondere ohne die Verwendung eines Werkzeuges erfolgen.

Der in Figur 2 dargestellte Reihenklemmenblock ist oberseitig durch eine im wesentlichen U-förmige Abdeckhaube 5 abgedeckt, deren Schenkel eine in Längsrichtung, d. h. in Längsrichtung der Tragschiene 3, durchgehend verlaufende Sicke 8 aufweisen, die zur Außenseite der Schenkel und damit der Anordnung hin offen ist und in die wiederum der Sicherungsstift 4 eingelegt werden kann.

Auch bei dieser Ausgestallung ist der Sicherungsstift 4 an den Endwinkeln 2a von deren Schmalaußenseite her zugänglich lösbar an ihnen befestigt. Hierzu sind Schellen 10 vorgesehen, die auf die Schmalaußenseiten der Endwinkel 2a geschraubt werden können. Es wäre auch hier möglich, den Sicherungsstift 4 vergleichbar wie im Zusammenhang mit der Ausführungsform nach Figur 1 beschrieben, festzulegen.

Bei dem Ausführungsbeispeil nach Figur 2 werden Endwinkel 2a eingesetzt, die so groß sind, daß sie zumindest teilweise die Stirnfläche der Abdeckhaube 5 mit abdecken und somit für diese einen seitlichen Abschluß bilden.

Die Reihenklemmen 1 oder die Abdeckhaube 5 werden bei entsprechend hohen zu erwartenden Belastungen zweckmäßig sowohl rechts wie links gesichert. Auch bei dieser doppelten Sicherung können bei Anbringung der Anordnung auf einer Schaltkastenrückwand sowie auch auf einen Schaltkastenboden dann immer noch beide Sicherungsstifte gelöst und links sowie rechts neben der Anordnung abgelegt werden.

Bei langen Reihenklemmenblöcken werden aus Stabilitätsgründen Sicherungsstifte nicht nur in den Endwinkeln befestigt, sondern zweckmäßig auch noch in auf der Tragschiene festgestzten, zwischen den Reihenklemmen 1 angeordneten Zwischenplatten 11, die entsprechende zur Schmalaußenseite hin offene Ausnehmungen zur Aufnahme des Sicherungsstiftes 4 haben.

## Patentansprüche

1. Reihenklemmenblock mit mehreren nebeneinander angeordneten, auf eine Tragschiene (3) aufrastbaren Reihenklemmen (1) und die jeweiligen Enden des Reihenklemmenblockes begrenzenden, an der Tragschiene (3) befestigbaren Endwinkeln (2), wobei die Reihenklemmen (1) jeweils eine seitlich offene, außerhalb des von der Tragschiene (3) umschlossenen Bereiches angeordnete Ausnehmung aufweisen und in den Ausnehmungen ein längs der Tragschiene (3) angeordneter und mittels der Endwinkel (2) festlegbarer Sicherungsstift (4) angeordnet ist, dadurch gekennzeichnet, daß sich die Ausnehmungen (6) der aufgerasteten Reihenklemmen (1) zur Aufnahme des Sicherungsstiftes (4) zu deren schmalen Außenseiten hin öffnen und der Sicherungsstift (4) an den Endwinkeln (2) von jeweils einer ihrer schmalen Außenseiten her zugänglich lösbar befestigt ist.

2. Reihenklemmenblock mit mehreren nebeneinander angeordneten, auf eine Tragschiene (3) aufrastbaren Reihenklemmen (1) und die jeweiligen Enden des Reihenklemmenblockes begrenzenden, an der Tragschiene (3) befestigbaren Endwinkeln (2a), wobei die Reihenklemmen (1) durch einen längs zur Tragschiene (3) und außerhalb dieser Tragschiene (3) angeordneten und mittels der Endwinkel (2a) festlegbaren Sicherungsstift (4) gesichert sind, dadurch gekennzeichnet, daß die Reihenklemmen (1) mit einer Abdeckhaube (5) versehen sind, daß der Sicherungsstift (4) in einer in einem der Schenkel der Abdeckhaube (5) durchgehend verlaufenden, zur Außenseite hin offenen Sicke (8) eingelegt ist und daß der Sicherungsstift (4) an den Endwinkeln (2a) von jeweils einer ihrer schmalen Außenseiten her zugänglich lösbar befestigt ist.

3. Reihenklemmenblock nach Anspruch 1, dadurch gekennzeichnet, daß in den Endwinkeln (2) den Ausnehmungen (6) der Reihenklemmen (1) entsprechende Ausnehmungen (6) vorgesehen sind und ferner in den Endwinkeln (2) angrenzend an die Ausnehmungen (6) taschenförmige Ausbuchtungen (7) vorgesehen sind, in die ein Rasthebel (9) zu Festlegung des Sicherungsstiftes (4) eingesetzt ist.

4. Reihenklemmenblock nach Anspruch 1, dadurch gekennzeichnet, daß der Sicherungsstift (4) zusätzlich in zwischen den Reihenklemmen (1) angeordneten, an der Tragschiene (3) festgelegten Zwischenplatten (11) in zur schmalen Außenseite hin offenen Ausnehmungen gehalten ist.

## Revendications

1. Bloc de bornes de connexion en série comportant plusieurs bornes de connexion en série (1) pouvant être montées côte à côte sur un support formant glissière (3) ainsi que des butées (2), limitant chacune des extrémités du bloc de bornes de connexion en série et pouvant être fixées sur le support formant glissière (3), les bornes de connexion en série (1) présentant chacune un évidement en forme de trou de serrure, vu de profil, et situé au-dessus de la zone enserrée par le support formant glissière (3), une tige de sécurité (4) étant logée dans les évidements, le long du support formant glissière (3) et pouvant être maintenue en place au moyen des butées (2), caractérisé en ce que les évidements (6) des bornes de connexion en série (1) montées sur le support et destinées à recevoir la tige de sécurité (4) s'ouvrent sur l'extérieur de la tranche des bornes de connexion en série, la tige de sécurité (4) étant fixée de manière amovible, sur les butées (2) et accessible par la tranche respective de ces dernières.

2. Bloc de bornes de connexion en série comportant plusieurs bornes de connexion en série (1) pouvant être montées côte à côte sur un support formant glissière (3) ainsi que des butées (2a), limitant chacune des extrémités du bloc de bornes de connexion en série et pouvant être fixées sur le support formant glissière (3), les bornes de connexion en série (1) étant fixées par une tige de sécurité (4) montée le long du support formant glissiére (3), en dehors de ce dernier et pouvant être maintenues en place au moyen des butés (2a) caractérisé en ce que les bornes de connexion en série (1) sont pourvues d'un couvercle (5), le tige de sécurité (4) étant logée dans une rainure (8), ménagée de part en part dans une paroi latérale du couvercle (5) et débouchant sur l'extérieur, et ne ce que la tige de sécurité (4) est fixée de manière amovible, sur les butées (2a), et accessible par la tranche respective de ces dernières.

3. Bloc de bornes connexion en série selon la revendication 1, caractérisé en ce que des évidements (6) correspondant aux évidements (6) des bornes de connexion en série (1), sont prévus dans les butées (2), ainsi que, dans ces mêmes butées (2), des cavités en forme de cylindres (7) contigus aux évidements (6), dans lesquels est placé respectivement un levier à cran (9) pour la fixation de la tige de sécurité (4).

4. Bloc de bornes de connexion en série selon la revendication 1, caractérisé en ce que la tige de sécurité (4) est en outre maintenue, dans les évidements ouverts sur l'extérieur des tranches, dans des plaques intermédiaires (11) disposées entre les bornes de connexion en série (1), et maintenues en place sur le support formant glissière (3).

## Claims

1. A modular terminal block comprising a plurality of modular terminals (1) which are arranged in side-by-side relationship and which can be mounted on to a mounting rail (3) and end angle members (2) which delimit the respective ends of the modular terminal block and which can be secured to the mounting rail (3), wherein the modular terminals (1) each have a laterally open recess which is arranged outside the region enclosed by the mounting rail (3), and a securing pin (4) is aranged in the recesses, which securing pin is arranged along the mounting rail (3) and can be fixed by means of the end angle members (2), characterised in that the recesses (6) of the modular terminals (1) in the mounted condition open towards the narrow outward sides thereof for receiving the securing pin (4) and the securing pin (4) is secured releasably to the end angle members (2) accessibly from a respective one of the narrow outward sides thereof.

2. A modular terminal block comprising a plurality of modular terminals (1) which are arranged in side-by-side relationship and which can be mounted on to the mounting rail (3) and end angle members (2a) which delimit the respective ends of the modular terminal block and which can be secured to the mounting rail (3), wherein the modular terminals (1) are secured by a securing pin (4) which is arranged lengthwise with respect to the mounting rail (3) and outside said mounting rail (3) and which can be fixed by means of the end angle members (2a), characterised in that the modular terminals (1) are provided with a cover hood (5), that the securing pin (4) is inserted in a groove (8) which extends continuously in one of the limbs of the cover hood (5) and which is open towards the outward side, and the securing pin (4) is secured releasably to the end angle members (2a) accessibly from a respective one of the narrow outward sides thereof.

3. A modular terminal block according to claim 1 characterised in that provided in the end angle members (2) are recesses (6) corresponding to the recesses (6) of the modular terminals (1) and that further provided in the end angle members (2) adjoining the recesses (6) are pocket-shaped bay configurations (7) into which is inserted a retaining lever (9) for locking the securing pin (4).

4. A modular terminal block according to claim 1 characterised in that the securing pin (4) is additionally held in recesses which are open towards the narrow outward side in intermediate plates (11) which are arranged between the modular terminals (1) and which are secured to the mounting rail (3).
